# EUROPÄISCHE PATENTANMELDUNG

(11) **EP 0 794 134 A1**
(43) Veröffentlichungstag der Anmeldung: **10.09.1997**
(21) Anmeldenummer: 97102915.2
(22) Anmeldetag: 21.02.1997
(51) Int. Cl.: B65F 3/00, B65F 3/14

(54) **Abfallsammelfahrzeug**

(30) Priorität: 05.03.1996 DE 29604083 U
(71) Anmelder: FAUN Umwelttechnik GmbH & Co., 90411 Nürnberg (DE)
(72) Erfinder: Almer, Helmut, 86368 Gersthofen (DE)
(74) Vertreter: Laufhütte, Dieter, Dr.-Ing.

(57) **Zusammenfassung**

Die Erfindung betrifft ein Sammelfahrzeug (10,50) mit drehendem oder ruhendem Aufbaubehälter (12,51) zur Aufnahme und Beförderung von Abfällen und sonstigem Schüttgut. Erfindungsgemäß ist im Einschnittbereich mindestens eine Hochdruckdüse (34,55) derart angeordnet, daß ein aus dieser austretender Hochdruckwasserstrahl auf das eingeschüttete Schüttgut auftrifft.

## Beschreibung

Die Erfindung betrifft ein Sammelfahrzeug mit drehendem oder ruhendem Aufbaubehälter zur Aufnahme und Beförderung von Abfällen oder sonstigem Schüttgut nach dem Oberbegriff des Anspruchs 1 oder nach dem Oberbegriff des Anspruchs 2.

Derartige Müllsammelfahrzeuge sind beispielsweise schon aus der DE-PS 1 144 185 bekannt. Mit diesen konventionellen Sammelfahrzeugen werden in der Regel Abfälle aus Haushalten gesammelt und transportiert.

Angesichts steigender Beseitigungskosten wird die Vorbehandlung von Abfällen aus Haushalten immer mehr Bedeutung erlangen. Durch eine Kombination von Rotteabfällen mit anschließender thermischer Behandlung wird erreicht, daß in den Verbrennungsprozeß nur Stoffe eingeführt werden, die einen entsprechenden Heizwert besitzen (das Kreislaufwirtschafts- und -abfall-Gesetz schreibt im § 6 Abs. 2 einen Mindestheizwert von 11.000 KJ/kg Abfall vor). Inerte Bestandteile werden vorab ausgeschieden und nasse und störende organische Bestandteile gelangen nicht in den thermischen Prozeß.

Wie aus vielen Untersuchungen bekannt ist, rotten Restabfälle - darunter sind Abfälle zu verstehen, aus denen Wertstoffe wie auch Vegetabilien entfernt wurden - ausgezeichnet. Dieser gute Rotteerfolg wird jedoch dadurch erschwert, daß die Abfälle in den Haushaltungen zunächst in kleine Kunststoffsäcke bzw. Kunststofftüten verpackt werden, und in dieser Form in das Abfallgefäß gelangen. Es hat sich gezeigt, daß die Kunststoffsäcke außerordentlich zäh sind, und sich nicht ohne weiteres zerstören lassen. Diese Kunststoffsäcke bzw. -tüten behindern zum einen die Rotte, da sie den Zutritt von Luft und Abfall verhindern, und stören außerdem beim direkten Einbau von Abfall, wie er derzeit noch auf den meisten Deponien praktiziert wird. Es ist zu beobachten, daß diese Tüten auch nicht unter den Rädern von auf den Deponien eingesetzten Kompaktoren aufplatzen. Somit bilden sich unerwünschte Luftkissen in der Deponie.

Aufgabe der Erfindung ist es, ein gattungsgemäßes Sammelfahrzeug derart weiterzubilden, daß ganz allgemein Abfälle und insbesondere Müllsammelsäcke bzw. -beutel beim Entleeren zerkleinert bzw. aufgerissen werden.

Erfindungsgemäß wird die Aufgabe, ausgehend von einem bekannten gattungsgemäßen Sammelfahrzeug gemäß dem Oberbegriff des Anspruchs 1 oder des Anspruchs 2, durch die zusätzlich vorgesehenen Merkmale des kennzeichnenden Teils des Anspruchs 1 bzw. des Anspruchs 2 gelöst. Demnach ist innerhalb des Einschüttbereichs mindestens eine Hochdruckdüse derart angeordnet, daß ein aus dieser austretender Hochdruckwasserstrahl auf die in den Einschüttbereich geschütteten Abfälle auftrifft und aufgrund des hohen Druckes und der damit erzielten Schneidwirkung des Wasserstrahles zerkleinert.

Bevorzugte Ausgestaltungen der Erfindung ergeben sich aus den sich an den Hauptanspruch anschließenden Unteransprüchen.

Gemäß einer bevorzugten Ausgestaltung der Erfindung kann zumindest ein Druckrohr mit einer oder mehreren Düsen im Bereich der feststehenden Traversen im Einschüttbereich angeordnet sein. Weiterhin kann bevorzugt das mindestens eine Druckrohr über eine Druckleitung mit einer Hochdruckpumpe verbunden werden, die am Fahrzeugchassis angeordnet sein kann.

Erfindungsgemäß kann das vorbeschriebene Sammelfahrzeug zum Aufschneiden von als Müllverpackung dienenden Säcken bzw. Beuteln aus Kunststoff verwendet werden.

Weitere Einzelheiten und Vorteile der Erfindung werden anhand eines in der Zeichnung dargestellten Ausführungsbeispiels näher erläutert. Es zeigen:
- Fig. 1:: die perspektivische Darstellung eines Müllwagens gemäß einer bevorzugten Ausführungsform der vorliegenden Erfindung und
- Fig. 2:: den Müllwagen gemäß Fig. 1 in Heckansicht und
- Fig. 3:: die perspektivische Darstellung eines Müllwagens gemäß einer Ausführungsform der vorliegenden Erfindung mit feststehendem Behälter.

In Fig. 1 ist ein Sammelfahrzeug 10 zur Aufnahme und Beförderung von Müll oder sonstigem Schüttgut dargestellt. Wesentlicher Bestandteil dieses Sammelfahrzeugs ist eine Drehtrommel 12, deren hinteres Ende durch einen klappbaren Abschlußdeckel 14 verschließbar ist. Der Abschlußdeckel ist, bezogen auf das Fahrgestell 16 des Sammelfahrzeugs 10, hochklappbar. Es trägt einen in das Drehtrommelinnere ragenden abgestumpften Hohlkegel 18, an dessen Mantelaußenseite ein schraubenförmiges Leitblech 20 befestigt ist. Im Abschlußdeckel 14 ist zusätzlich ein Einschüttraum 22 angeordnet, dessen Lage auch aus der Fig. 2 deutlich hervorgeht. Durch den Einschüttraum 22 kann beispielsweise Müll in das Innere der Drehtrommel geschüttet werden. Die Drehtrommel 12 ist auf dem Chassis 16 drehbar gelagert und über einen Antriebsmotor mittels eines Zahnkranzes 24 antreibbar. Im Bereich des Kegelstumpfes 18 und der Leitbleche 20 sind im Inneren der Drehtrommel Mitnehmerrippen 26 derart angeordnet, daß sie mit dem Leitblech 20 zusammenwirken und den in den Einschüttraum 22 geschütteten Müll in das Innere der Drehtrommel fördern. Die Weiterförderung erfolgt über Förderschnecken 28 im Inneren der Drehtrommel. Durch diese wird das in den Drehtrommelinnenraum abgedrängte Schüttgut am Zurückfallen in den Einschüttraum gehindert.

In Fig. 2 ist näher dargestellt, daß der Abschlußdeckel 14 zwei feststehende Traversen 30 aufweist. An einer der beiden Traversen ist ein Druckrohr 32 angeordnet, in welchem in diesem Ausführungsbeispiel zwei Hochdruckdüsen 34 ausgebildet sind. Diese Hochdruckdüsen sind derart ausgerichtet, daß das Sammelgut, das in den Einschüttbereich 22 der sich drehenden Drehtrommel 12 geschüttet wird, mit dem Hochdruckwasserstrahl, der aus den Hochdruckdüsen 34 austritt, beaufschlagt wird. Aufgrund des hohen Druckes und der damit erzielten Schneidwirkung des Wasserstrahls wird das in den Einschüttbereich geschüttete Schüttgut zerkleinert. Besonders vorteilhaft erweist sich diese Schneidwirkung bei mit Abfall gefüllten Säcken bzw. Beuteln aus Kunststoff, die durch den Wasserstrahl aufgeschnitten werden. Im Stand der Technik hatte man bereits versucht, ein derartiges Aufschneiden der Beutel mit fest installierten Messern zu lösen. Diese bergen aber eine große Verletzungsgefahr in sich und werden durch harte Gegenstände im Müll beschädigt und mit der Zeit auch stumpf. Diese Nachteile werden durch die erfindungsgemäße Ausbildung des Sammelfahrzeugs vermieden. Die Hochdruckdüsen werden über eine Hochdruckpumpe 36 und eine in den Figuren nicht näher dargestellte Hochdruckleitung mit Wasser versorgt. Die Hochdruckpumpe 36 ist, wie in Fig. 1 dargestellt wurde, am Chassis 16 des Sammelfahrzeugs befestigt.

In Fig. 3 ist ein Sammelfahrzeug 50 mit feststehendem Behälter 51 dargestellt. Wesentlicher Bestandteil dieses Aufbaus ist ein Beladewerk, das im Heckbereich installiert ist. Es besteht aus einer Trägerplatte 52 und einer Preßplatte 53, die an der Trägerplatte gelagert ist. Die Trägerplatte läuft auf Rollen in einer Führung. Durch die Abwärts- bzw. Aufwärtsbewegung und die Schwenkbewegung der Preßplatte wird das eingeschüttete Gut aus der Einschüttwanne 54 in den Behälter gefördert.

An der Innenseite der Preßplatte ist ein Druckrohr angeordnet, in welchem in diesem Ausführungsbeispiel mehrere Hochdruckdüsen 55 ausgebildet sind. Diese Hochdruckdüsen sind derart ausgerichtet, daß das Sammelgut, das in die Einschüttwanne geleert wird, mit dem Hochdruckwasserstrahl, der aus den Hochdruckdüsen austritt, beaufschlagt wird. Aufgrund des hohen Druckes und der damit erzielten Schneidwirkung des Wasserstrahls wird das in der Einfüllwanne liegende Schüttgut zerkleinert. Besonders vorteilhaft erweist sich diese Schneidwirkung bei mit Abfall gefüllten Säcken bzw. Beuteln aus Kunststoff, die durch den Wasserstrahl aufgeschnitten werden.

Im Stand der Technik hatte man bereits versucht, ein derartiges Aufschneiden der Beutel mit fest installierten Messern zu lösen. Diese bergen aber eine große Verletzungsgefahr in sich und werden durch harte Gegenstände im Müll beschädigt und mit der Zeit stumpf. Diese Nachteile werden durch die erfindungsgemäße Ausbildung des Sammelfahrzeugs vermieden. Die Hochdruckdüsen werden über eine Hochdruckpumpe und eine in den Figuren nicht näher dargestellte Hochdruckleitung mit Wasser versorgt. Die Hochdruckpumpe ist - wie dargestellt - am Chassis des Sammelfahrzeugs befestigt.

## Patentansprüche

1. Sammelfahrzeug mit drehendem Aufbaubehälter zur Aufnahme und Beförderung von Abfällen und sonstigem Schüttgut mit einem Einschüttbereich mit einer Fördereinrichtung, die aus einem Heckteil besteht, das mit einem in den Sammelbehälter ragenden schraubenförmigen Leitblech versehen ist, das mit an der Drehtrommelinnenwand angeordneten und mit diesen umlaufenden Mitnehmern derart zusammenwirkt, daß das Sammelgut in den Sammelbehälter gefördert und in diesem zusammengepreßt wird,
**dadurch gekennzeichnet,**
daß im Einschüttbereich mindestens eine Hochdruckdüse derart angeordnet ist, daß ein aus dieser austretender Hochdruckwasserstrahl auf das eingeschüttete Schüttgut auftrifft.

2. Sammelfahrzeug mit ruhendem Aufbaubehälter zur Aufnahme und Beförderung von Abfällen und sonstigem Schüttgut mit einem Einschüttbereich mit einer Fördereinrichtung, die aus einem Ladewerk aus Träger und Preßplatte oder nur einer Preßplatte, einem Preßkolben oder einer Schwenkplatte besteht, die die Abfälle aus dem Einschüttbereich in den Aufbaubehälter fördern,
**dadurch gekennzeichnet,**
daß im Einschüttbereich mindestens eine Hochdruckdüse derart angeordnet ist, daß ein aus dieser austretender Hochdruckwasserstrahl auf das eingeschüttete Schüttgut auftrifft.

3. Sammelfahrzeug nach Anspruch 1 oder 2, dadurch gekennzeichnet, daß zumindest ein Druckrohr mit einer oder mehreren Düsen im Bereich einer der feststehenden Traversen im Einschüttbereich angeordnet ist.

4. Sammelfahrzeug nach einem der Ansprüche 1 bis 3, dadurch gekennzeichnet, daß das mindestens eine Druckrohr über eine Druckleitung mit einer Hochdruckpumpe verbunden ist.

5. Sammelfahrzeug nach Anspruch 4, dadurch gekennzeichnet, daß die Hochdruckpumpe am Fahrzeugchassis angeordnet ist.

6. Verwendung eines Sammelfahrzeugs nach einem der Ansprüche 1 bis 5 zum Aufschneiden von als Müllverpackung dienenden Säcken bzw. Beuteln aus Kunststoff.
